# EUROPÄISCHE PATENTSCHRIFT

(11) **EP 0 781 445 B1**
(45) Veröffentlichungstag und Bekanntmachung des Hinweises auf die Patenterteilung: **29.07.1998**
(21) Anmeldenummer: 95931221.6
(22) Anmeldetag: 29.08.1995
(51) Int. Cl.: G10K 11/168, G10K 11/172

(54) **SCHICHTENABSORBER ZUM ABSORBIEREN VON AKUSTISCHEN SCHALLWELLEN**
LAYERED SOUND ABSORBER FOR ABSORBING ACOUSTIC SOUND WAVES
ABSORBEUR PHONIQUE A PLUSIEURS COUCHES POUR L'ABSORPTION D'ONDES ACOUSTIQUES

(30) Priorität: 14.09.1994 DE 9414943 U
(43) Veröffentlichungstag der Anmeldung: 02.07.1997
(73) Patentinhaber: M. Faist GmbH & Co. KG, 86381 Krumbach (DE)
(72) Erfinder: ROLLER, Manfred, D-89168 Niederstotzingen (DE); PFAFFELHUBER, Klaus, D-89312 Günzburg (DE); LAHNER, Stefan, D-86381 Krumbach (DE); KÖCK, Gerhard, D-86480 Waltenhausen (DE)
(74) Vertreter: Müller, Hans-Jürgen, Dipl.-Ing.
(86) Internationale Anmeldenummer: EP9503401
(87) Internationale Veröffentlichungsnummer: WO9608812

(56) Entgegenhaltungen:
- EP-A- 0 454 949
- DE-A- 3 039 651
- DE-C- 4 317 828
- DE-C- 4 334 984
- DE-U- 9 215 132
- FR-A- 1 166 394
- FR-A- 2 332 586
- FR-A- 2 671 899
- US-A- 3 087 571
- US-A- 3 087 573
- US-A- 3 439 774

## Beschreibung

Die Erfindung bezieht sich auf einen Schallabsorber zum Absorbieren von akustischen Schallwellen gemäß dem Oberbegriff des Anspruchs 1.

Damit die Umwelt nicht zu stark durch akustische Schallwellen beeinträchtigt wird, ist es bereits bekannt, Schallwellen möglichst sogleich am Ort ihres Entstehens an der Ausbreitung in die Umgebung zu hindern. Ebenso ist es zur Bildung ruhiger Räume bekannt, das Eindringen des Schalls von draußen in solche Räume soweit wie möglich abzuwehren. Zu diesem Zweck dienen Schallabsorber, die meistens schallabsorbierende Materialien - "Dämmstoffe" genannt - aufweisen. Der Materialverbrauch hierfür ist jedoch verhältnismäßig groß, was sich nicht nur bei den Herstellungskosten, sondern auch beim Entsorgen solcher Dämmstoffe auswirkt.

Aus der DE 92 15 132 U1 ist ein luftschallabsorbierendes Formteil zur Verwendung im Motorraum von Kraftfahrzeugen bekannt, das aus einer Folienschicht und einer porösen Dämmschicht besteht. Dabei besteht das Formteil aus einem offenporigen PU-Schaum, der allseitig durch eine PU-Folie abgedichtet ist.

Darüber hinaus sind Schallabsorber bekannt (DE-U-92 15 132, DE-C-3 039 651, 4 011 705, 4 317 828 und 4 334 984), die schallabsorbierende Formteile aus geschlossenzelligem PP-Schaum, mit Bindemittel verklebtem PE-Vlies, polymeren Materialien oder dergleichen aufweisen; dabei sind auch unabgedeckte Helmholtz-Resonatoren zur Anwendung gelangt.

Ein Schallabsorber zum Absorbieren von Schall aus einem verhältnismäßig großen Frequenzspektrum ist bekannt beispielsweise auch aus US-PS 3 439 774. Dabei werden zwei Schichten durch einen wabenförmig aufgebauten Abstandshalter in Abstand gehalten und wird dafür gesorgt, daß die Schichten Mikroporen aufweisen. Die Mikroporen sind nach einer besonderen Auswahlregel zu bemessen: Dabei soll die Porosität der äußeren, dem Schalleinfall zugewandten Schicht eine verhältnismäßig hohe Permeabilität, d.h. Durchlässigkeit gegenüber den Schallwellen, und die andere, dem Schalleinfall abgewandte Schicht eine vergleichsweise geringere Schallpermeabilität aufweisen. Derartige Schichten bestehen beispielsweise aus nichtrostendem Stahl, einer Porengröße zwischen 50 und 500 µm.

Ein anderes Problem, nämlich die Dämpfung von Körperschall, d.h. die Dämpfung von schallerzeugenden Körperteilen, wird beispielsweise nach US-PS 3 087 571 und 3 087 573 sowie FR-PS-2 671 899 durch das Aufbringen von dämpfenden Massen, darunter auch von durch Abstandhalter in Abstand gehaltenen dämpfenden Massen, auf den schwingenden und daher Schallwellen erzeugenden Körper gelöst.

Der Erfindung liegt die Aufgabe zugrunde, einen Schallabsorber der eingangs genannten Gattung dahingehend zu verbessern, daß mit möglichst wenig Materialaufwand eine möglichst große Schallabsorption erfolgt.

Die Erfindung ist im Anspruch 1 gekennzeichnet und in Unteransprüchen sind bevorzugte Ausbildungen beansprucht. Auch die folgende Beschreibung betrifft bevorzugte Ausbildungsformen.

Gemäß der Erfindung besteht das schallabsorbierende Bauteil aus einer Abfolge von Schichten unterschiedlicher Dichte und Steifigkeit, welche gegebenenfalls seitlich unterbrochen bzw. durch Stege und Abstandshalter getrennt sein können. Diese Schichten bestehen aus Folien, Vliesen, Schäumen, anderen membranartigen Werkstoffen oder Geweben oder auch aus einem Gas, welches zweckmäßigerweise auch Luft sein kann. Wesentlich für die akustische Wirksamkeit dieses Bauteils ist es, daß sich die aufeinanderfolgenden Materialien sehr deutlich - geradezu abrupt - in ihrer Dichte und in ihrer Steifigkeit unterscheiden. Hierdurch kommt es an den Übergangsstellen zu Reflexionen der im Absorber hin- und herlaufenden Schallwellen, was bei geeigneter Dimensionierung zu einer guten Schallabsorption in bestimmten vorwählbaren Frequenzbereichen führt.

Weiterhin ist es vorteilhaft, dieses Schichtensystem durch Stege bzw. Abpressungen und Abstandshalter seitlich zu begrenzen. Dadurch lassen sich die einzelnen Materialien fixieren und es besteht die Möglichkeit, an unterschiedlichen Orten unterschiedliche Materialfolgen und damit unterschiedliche Schallabsorptionen in den entsprechenden Frequenzbereichen (Absorptionsspektren) zu realisieren.

Zweckmäßigerweise kann eine der Schichten als Trägerschicht, d.h. als Trägerkörper, insbesondere mit einer hohen Masse ausgebildet sein.

Der Trägerkörper kann dann als schalen- bzw. wannenartige Trägerschale ausgebildet sein, während die Abstandhalter - oder Zwischenschichten -, welche andere dünne Schichten im Abstand von der Trägerschale halten, derart ausgebildet und angeordnet sind, daß sich zwischen den Schichten und der Trägerschale Resonanzkammern ergeben.

Im Unterschied zu den am häufigsten angewendeten Schallabsorbern, bei denen die Zwischenräume zwischen den Schichten durch Dämmstoffe ausgefüllt sind, bleiben hier erfindungsgemäß diese Zwischenräume weitgehend frei von Materialien. Die schallabsorbierende Wirkung wird nämlich vornehmlich dadurch erzielt, daß die Gasmoduln zwischen den Schichten durch die einfallenden Schallwellen zu Schwingungen veranlaßt werden. Die insbesondere aus Luft bestehenden Gasmoduln besitzen eine flächenbezogene Steifigkeit, die mit den Massenbelägen der Schichten und der angekoppelten Umgebungsluft ein Masse-Feder-System bildet, das im Bereich der Resonanzfrequenzen zu Minima der akustischen Impedanz und daher zur Schallabsorption führt.

Somit läßt sich der Absorber durch eine Hintereinanderschaltung von Massen und Federn idealisieren. Pro Masse-Feder-Paar entsteht ein Minimum der akustischen Impedanz an der Absorberoberfläche, welches wiederum zu einer Resonanz in der Absorptionskurve des betreffenden Bauteils führt. Durch Variation der Materialdicken und -dichten lassen sich diese Resonanzfrequenzen variieren und dadurch ein beliebiger Absorptionsverlauf realisieren.

Die Trägerschicht wird bevorzugt aus einem Material gewählt, das sich durch vor allem folgende Eigenschaften auszeichnet:

Dabei empfiehlt es sich, die Trägerschicht durch Tiefziehen, Spritzpressen oder dergleichen spanloses Formgeben herzustellen; auch ein Preßverformen insbesondere fasriger Strukturen ist hierfür geeignet. Es empfiehlt sich, die den Resonanzkammern abgewandten Oberflächen der Trägerschicht den Konturen anzupassen, welche der Sichtseite des Schallabsorbers, beispielsweise dem Fahrgastraum eines Kraftfahrzeugs, zugewandt sind. So kann die Trägerschicht beispielsweise das Armaturenbrett des Kraftwagens repräsentieren, um im Motorraum entstehende Schallwellen am Eindringen in den Fahrgastraum zu hindern.

Die Trägerschicht kann daher auch ein ohnehin notwendiges Bauteil, beispielsweise eine Trennwand aus Blech, sein, ohne daß der Schallabsorber einer zusätzliche Trägerschale bedarf, selbst wenn der Schallabsorber bevorzugt eine integrierte Baueinheit bildet, die vorfabriziert und am Ort ihrer Anwendung als integrierte Baueinheit eingebaut wird.

Die Schichten sollten eine Schichtdicke im Bereich von 10 µm - 5 mm aufweisen. Es empfiehlt sich insbesondere die Verwendung eines Polyurethan-Elastomers (PU), von Polypropylen (PP) und/ oder von Polyester (PET) für die Schichten. Es empfiehlt sich ebenfalls, die Schichten aus Carbon, PAN-(Polyacrylnitril) oder Naturfasern und/oder aus faserverstärktem Thermoplast herzustellen bzw. aus Mischungen dieser Fasern. Dabei können insbesondere bei den Naturfasermaterialien Flachs, Kokos, Sisal, Jute, Hanf oder Zellulose verwendet werden, die entweder thermoplastisch gebunden, mehr oder weniger stark verpreßt oder mit natürlichen Bindemitteln, wie z.B. Lignin oder Stärke, gebunden sein können.

Die Abstandhalter sollten so im Abstand voneinander zwischen der Trägerschicht und den weiteren Schichten angeordnet sein, daß die Resonanzkammern jeweils von der Trägerschale an einem Ende und eine der Schichten am anderen Ende bzw. zwischen den Schichten selbst abgeschlossen sind. Für besondere Fälle kann es zweckmäßig sein, die Schichten zu den Resonanzkammern hin mit Durchbrechungen zu versehen; auch die Trägerschicht kann Durchbrechungen aufweisen.

Sehr einfache Abstandhalter werden durch steg- oder plattenförmige Stützen gebildet, welche sich zwischen den Schichten hinziehen und im wesentlichen im rechten Winkel zu diesen angeordnet sind; die Abstandhalter können auch unter davon abweichenden Winkeln zu diesen Aggregaten des Schallabsorbers verlaufen, falls dies aus räumlichen Gründen beispielsweise zur Beherbergung von anderen Bauelementen, wie elektrischen Bauteilen, oder zu Resonanzzwecken zweckmäßig ist.

Die Abstandhalter bestehen aus PU-(Polyurethanelastomer), PET-(Polyester), PP-(Polypropylen), Carbon, PAN-(Polyacrylnitril) oder Naturfasern und/oder aus faserverstärktem Thermoplast bzw. aus Mischungen dieser Fasern, ähnlich der Materialzusammensetzung der Schichten. Ebenso wie die dünnen Schichten können auch die Abstandhalter aus Vlies, Schaumstoff oder Folie bestehen.

Nach einer bevorzugten Ausbildung der Erfindung bestehen die Abstandhalter aus einem Schaumstoff aus Polyurethan-Elastomer (PU) oder aus einem PET (Polyester)-Vlies; in diesem Fall tragen die Abstandhalter selbst zur Schallabsorption bei in Form einer Kombination des "Schichtenabsorbers" und von "Dämmstoffabsorbern". Durch diese Kombination lassen sich bestimmte Frequenzspektren der Schallabsorption gewissermaßen "maßschneidern".

Nach einer anderen bevorzugten Ausbildung der Erfindung bestehen die Abstandhalter aus tiefgezogenem Material, das insbesondere aus dem gleichen Werkstoff wie entweder die Schichten oder die Trägerschicht besteht. Ist das tiefgezogene Material selbst als Kammerresonator oder durch Einbringen von Öffnungen als Helmholtzresonator wirksam, ergibt sich eine Kombination des Schichtenabsorbers mit diesen Absorbertypen. Insbesondere beim Helmholtzresonator erfolgt zudem ein Schutz der Kammer vor Verschmutzung (vgl. Fig. 3). Werden durch den Tiefziehprozeß aus dem Material Kammern erzeugt, welche, wie bekannt, durch Variation der Kammerabmessungen ebenfalls als Resonanzabsorber wirksam sind, so entsteht eine Kombination aus Kammer und Schichtenabsorber. So empfiehlt es sich, den tiefgezogenen Abstandhalter mit den Schichten zu vereinen und diese Baugruppe in die Trägeschale einzusetzen, um mit dieser die integrierte Baueinheit des Schallabsorbers zu bilden. Es empfiehlt sich, den Rand der Schichten am Rand der Trägerschale zu befestigen, insbesondere festzukleben.

Ausführungsbeispiele der Erfindung werden nun anhand der Zeichnung näher beschrieben, dabei zeigen
- Figur 1: eine Abfolge verschiedener Schichten im schematischen Schnittbild;
- Figur 2: eine Abfolge verschiedener Schichten und Zwischenschichten bzw. Abstandhalter;
- Figur 3: ein System aus Membran- und Luftschichten, die seitlich durch Stege abgegrenzt sind;
- Figur 4: ein System aus Membran- und Luftschichten sowie Abstandhalter, die durch Stege abgegrenzt sind;
- Figur 5: eine Schichtenfolge aus durch Thermoformen oder Warmpressen geformten Membranen als dünnen Schichten;
- Figur 6: eine Schichtenfolge aus durch Thermoformen oder Warmpressen geformten Membrane mit entsprechenden Zwischenschichten bzw. Abstandhaltern;
- Figur 7: System einer Übereinanderschichtung von Absorberkammern;
- Figur 8: Schichtensystem mit seitlich abgepreßten oder an die Trägerschale angeschweißten Schichten;
- Figur 9/9a: schematische Querschnitte durch Schallabsorber mit plattenförmigen Abstandhaltern;
- Figur 10: einen entsprechenden schematischen Querschnitt durch den Schallabsorber mit Schaumstoff als Abstandhaltern;
- Figur 11: eine schematische Ansicht einer alternativen Ausbildung der Erfindung, bei der die Absorberkammern aus tiefgezogenem Material durch eine dünne Schicht bzw. Membran überzogen sind.

Figur 1 zeigt als Ausführungsbeispiel eine Abfolge von jeweils dünnen Schichten 2 bzw. Membranen (Folie, Vlies, Schaumstoff etc.) mit den entsprechenden Zwischenschichten 3a. Diese Zwischenschichten 3a bilden hier einfache Resonanzkammern 4, die gas- und insbesondere luftgefüllt sein können. Abgeschlossen wird dieses System mit einer Schicht sehr hoher Masse 1, wie sie beispielsweise als Trägerschale einer Motorkapsel gebildet ist.

Figur 2 zeigt eine alternative Ausführungsform der Figur 1, bei der die Abstandhalter 3a, d.h. die Zwischenschichten aus porösem Absorbermaterial wie z.B. Schaum oder Vliesmaterial bestehen. Anstatt der Luftschichten erhöhen hier diese Materialien die Dämpfung der resultierenden Resonanzen, was zu einer Verbreiterung der Absorptionskurve im Bereich der betreffenden Resonanzmaxima führt.

Figur 3 zeigt ein System aus Schichten 2 (Membranen) und Zwischenschichten 3a (Luft), welches seitlich durch als Stützen, insbesondere Stützwänden bzw. Stegen ausgebildeten Abstandshalter 3b abgegrenzt ist. Diese Abstandshalter 3b, die vorteilhafterweise einstückig mit der Trägerschicht 1 verbunden sein können, dienen zur Fixierung der einzelnen Schichten 2. Weiterhin lassen sich somit unterschiedliche Schichtfolgen an unterschiedlichen Orten realisieren, wodurch unterschiedlich große Resonanzkammern 4 entstehen. Dadurch ist eine weitere Variationsmöglichkeit der Absorptionsspektren gegeben.

Figur 4 zeigt eine alternative Ausführungsform des Systems nach Figur 3, wobei hier die Zwischenschichten 3a aus Vlies bzw. Schaum bestehen und ähnliche Aufgaben wie in Figur 2 erfüllen.

Figur 5 zeigt eine Schichtenfolge aus durch Thermoformen oder (Warm-)Pressen etc. geformte Schichten 2 (Membrane), welche auf die entsprechenden Abstandshalter 3b (Stege) aufgebracht sind. Durch den unterschiedlichen Verformungsgrad lassen sich hier unterschiedliche Schichtabstände realisieren. Dadurch entstehen unterschiedlich große Resonanzkammern 4, die auch hier je nach Ort und Lage eine große Variationsmöglichkeit für die Absorptionsspektren gewährleisten.

Figur 6 zeigt analog zu den vorherigen Ausführungsbeispielen ein System nach Figur 5, wobei die entsprechenden Zwischenschichten 3a aus entsprechenden Vliesen, Schaumstoffen oder Folien bestehen, die die entsprechenden Resonanzmaxima dämpfen.

Gemäß Figur 7 besteht der Absorber aus einer Übereinanderschichtung von Absorberkammern 4, die gemeinsam durch eine weitgehend plane Deckmembrane 5 bzw. Abdeckfolie abgedeckt sind. Zwischen den Absorberkammern 4 sind dünne Schichten 2 angeordnet, die mit der Deckmembrane 5 und der Trägeschale 1 an bestimmten Stellen verbunden sein können. Diese zusätzliche Deckschicht verbessert durch ihre zusätzliche akustische Wirksamkeit die Absorption. Statt dessen kann es auch genügen, lediglich eine einzige Schicht von Absorberkammern 4 auf der Trägerschicht 1 aufzubauen und mit einer Abdeckfolie als dünner Schicht 2 abzudecken.

Figur 8 zeigt ein Schichtensystem aus Schichten 2, die durch seitliches Abpressen oder Anschweißen an der Trägerschicht 1 fixiert sind. Dieses Ausführungsbeispiel empfiehlt sich vor allem bei einer Abfolge von Folie, Vlies, Folie, Vlies (z.B. PES-Folie, PET-Vlies ... oder PP-Folie, PP-Vlies ...) oder Folie, Schaum, Folie, Schaum (z.B. PU-Folie, PU-Schaum, PU-Folie, PU-Schaum) oder auch bei einer Abfolge von Vliesen unterschiedlicher Verdichtung. Aus Recyclinggründen und aufgrund von Umweltschutzmaßnahmen kann hierbei auch nur eine einzige Materialsorte zum Einsatz kommen.

Gemäß Figur 9 ist die Trägerschale 1 wannenförmig ausgebildet; sie besteht z.B. aus GMT und ist im Tiefziehverfahren vorfabriziert. Von der Innenseite 1b der Trägerschale 1 ziehen sich plattenförmige Abstandhalter 3b im wesentlichen senkrecht zur Ebene der Trägerschale 1 bis zu derjenigen Stelle hin, an der sie zur Abstützung der darübergespannten als dünnen Schicht 2 wirksamen Folie dienen. Die Folie ist am Rand mit dem Rand la der Trägerschale 1 verklebt. Dabei ist die Folie straff gespannt. Zwischen der Trägerschale 1 und der Folie werden Resonanzkammern 4 gebildet. Die Folie besteht z.B. aus Polypropylen, während die Abstandhalter 3b aus dem gleichen Material wie die Trägerschale 1 bestehen und mit dieser auch einstückig beispielsweise im Spritzpreßverfahren hergestellt sein können.

Gemäß Figur 9a ist die dünne Schicht 2 zur Verbesserung der Absorption bei hohen Frequenzen mit einer dünnen Schaumschicht oder Vliesschicht 10 und einer dünnen Abdeckfolie 11 oder einem dünnen Abdeckvlies überzogen.

Gemäß Figur 10 ist die Trägerschale 1 z.B. aus GMT hergestellt und im Preßverfahren in die hier gezeigte Schalenform gebracht. Im Abstand voneinander sind an der Innenseite 1b der Trägerschale 1 Abstandhalter 3b in Form von Schaumstoffstreifen aus Polyurethan-Elastomer und/oder Polyestervlies eingebracht. Deren Breite ist wesentlich kleiner als deren Abstand, damit sich die Resonanzkammern 4 zwischen der Trägerschale 1 und der über die Abstandhalter 3b und den Rand la der Trägerschale 1 gespannten Folie bzw. dünnen Abdeckschicht 2 bilden.

Gemäß Figur 11 ist die Trägerschale 1 ein tiefgezogenes wannenförmiges Bauteil z.B. aus GMT. An der Innenseite 1b sind die Spitzen 6 der Abstandhalter 3b angesetzt, welche dadurch miteinander verbunden sind, daß sie einen tiefgezogenen Bauteil aus insbesondere Polypropylen bilden.

An der den Spitzen 6 der Abstandhalter 3b abgewandten Seite ist die dünne Schicht 2, z.B. ein Vlies, entlanggezogen. Bei dieser Ausbildung der Erfindung werden die Resonanzkammern 4 an der der Trägerschale 1 abgewandten Seite nicht nur durch die Schicht 2, sondern auch durch die die Abstandhalter 3b verbindenden Stege 7 abgedeckt. Durch Einbringen von Öffnungen 4b in die verbindenden Stege 7 lassen sich Helmholtz-Resonatoren erzeugen. Die Öffnungen 4b werden von der Schicht 2 überdeckt und somit sind die Resonanzkammern 4 gegen Verschmutzung geschützt. Sofern die Abdeckschicht 2 und die Abstandhalter 3b nicht aus dem gleichen Material, wie Polypropylen (PP), hergestellt sind, was die Entsorgung begünstigt, kann duch Wahl eines anderen Materials bzw. durch Variation der Materialdicke der Massenbelag noch besser auf die gewünschte Resonanzfrequenz angepaßt werden. Bei Verwendung gleichen Materials kann die bessere Rosonanzfrequenzanpassung durch Variation der Materialdicke erzielt werden. Innerhalb der Abstandhalter 3b werden weitere Kammern 4a gebildet, die lediglich durch das Vlies oder eine Folie nach der einen Seite abgedeckt sind, und dadurch als Schichtenresonator wirken können.

Der erfindungsgemäße Schallabsorber bildet also einen Schichtenresonanzabsorber, bei dem die Schichtenfolge bevorzugt derart durch Hinter- und gegebenenfalls Nebeneinanderschalten aufgebaut und bemessen ist, daß pro Masse-Feder-Paar ein Maximum in der Absorptionskurve entsteht.

## Patentansprüche

1. Schichtenabsorber zum Absorbieren von akustischen Luft-Schallwellen mit einer Anzahl von Schichten (1,2), darunter mindestens einer dünnen Schicht (2) mit einer Schichtdicke zwischen 0,01 und 5 mm, die im Abstand voneinander gehalten sind,
**dadurch gekennzeichnet,**
daß einerseits die Schichten (1,2) und andererseits die den Abstand zwischen diesen sicherstellenden Zwischenschichten (3a) bzw. Abstandhalter (3b) unterschiedliche Dichten und/oder Steifigkeiten aufweisen,
und daß die Zwischenschichten (3a) bzw. Abstandhalter (3b) derart ausgebildet und angeordnet sind, daß in den Zwischenräumen zwischen den Schichten (1,2) mehrere Resonanzkammern (4) gebildet sind.

2. Schichtenabsorber nach Anspruch 1,
**dadurch gekennzeichnet,**
daß eine der Schichten als Trägerschicht, Trägerkörper oder Trägerprofil (1) mit hoher Masse gebildet ist und daß mindestens ein Abstandshalter (3a, 3b) zwischen mindestens einer dünnen Schicht (2) und der Trägerschicht (1) mehrere gasgefüllte Resonanzkammern (4) bildet.

3. Schichtenabsorber nach Anspruch 2,
**dadurch gekennzeichnet,**
daß die Trägerschicht (1) als schalen- bzw. wannenartiger Trägerkörper geformt ist.

4. Schichtenabsorber nach einem der vorhergehenden Ansprüche,
**dadurch gekennzeichnet,**
daß die Schichtenfolge des Absorbers durch ein Hintereinanderschalten von Massen und Federn derart bemessen und aufgebaut ist, daß pro Masse-Feder-Paar ein Maximum in der Absorptionskurve entsteht.

5. Schichtenabsorber nach einem der vorhergehenden Ansprüche,
**dadurch gekennzeichnet,**
daß Resonanzkammern (4) bzw. Masse-Feder-Paare auf unterschiedliche Resonanzfrequenzen abgestimmt sind.

6. Schichtenabsorber nach einem der vorhergehenden Ansprüche,
**dadurch gekennzeichnet,**
daß mindestens ein Abstandshalter als Zwischenschicht (3a) ausgebildet ist.

7. Schichtenabsorber nach einem der vorhergehenden Ansprüche,
**dadurch gekennzeichnet,**
daß die Schichten (1, 2) und/oder die Abstandhalter (3a, 3b) aus Vlies, Schaumstoff oder Folie bestehen.

8. Schichtenabsorber nach einem der vorhergehenden Ansprüche,
**dadurch gekennzeichnet,**
daß die dünnen Schichten (1, 2) und/oder die Abstandshalter (3a, 3b) aus PU-(Polyurethan-Elastomer), PET-(Polyester), PP-(Polypropylen), PE-(Polyethylen), ABS-(Acrylnitril/Butadien/ Styrol-Terpolymerisat), PAN-(Polyacrylnitril) und/oder faserverstärktem Thermoplast und/oder faserverstärktem Duroplast bestehen.

9. Schichtenabsorber nach Anspruch 7 oder 8,
**dadurch gekennzeichnet,**
daß die dünnen Schichten (1, 2) Vliese aus Fasern folgender Stoffe aufweisen: PET, PP, Carbon, PAN, PI-(Polyimid) und/ oder Naturfasern.

10. Schichtenabsorber nach einem der Ansprüche 7-9,
**dadurch gekennzeichnet,**
daß dünne Schichten (1, 2) und/oder Abstandshalter (3a, 3b) hart verpreßt sind.

11. Schichtenabsorber nach einem der vorhergehenden Ansprüche,
**dadurch gekennzeichnet,**
daß ein Abstandhalter (3a, 3b) mit einer Schicht (1, 2) einstückig ausgebildet ist.

12. Schichtenabsorber nach Anspruch 11,
**dadurch gekennzeichnet,**
daß der Trägerkörper (1) mit Abstandshalter (3b) einstückig ausgebildet ist und/oder Ränder der Schichten (2, 3a) am Rand (1a) des Trägerkörpers (1) befestigt ist.

13. Schichtenabsorber nach einem der vorhergehenden Ansprüche,
**dadurch gekennzeichnet,**
daß über den gesamten Schallabsorber an der dem Schalleinfall zugewandten Seite eine gemeinsame insbesondere membranartige Deckfolie (5) und/oder Vlies - die Resonanzkammern (4) überspannend - angeordnet ist.

## Claims

1. Layer absorber for absorbing acoustic airborne sound waves having a number of layers (1, 2), of which at least one thin layer (2) has a layer thickness of between 0.01 and 5 mm, which layers are kept spaced apart from one another, characterised in that, on the one hand, the layers (1, 2), and, on the other hand, the intermediate layers (3a) or spacers (3b), which ensure the spacing between said layers, have different densities and/or degrees of rigidity, and in that the intermediate layers (3a) or spacers (3b) are configured and disposed in such a manner that a plurality of resonance chambers (4) are formed in the spaces between the layers (1, 2).

2. Layer absorber in accordance with claim 1, characterised in that one of the layers is formed as a support layer, support body or support section (1) with a high mass and in that at least one spacer (3a, 3b) fo; ms a plurality of gas-filled resonance chambers (4) between at least one thin layer (2) and the support layer (1).

3. Layer absorber in accordance with claim 2, characterised in that the support layer (1) is formed as a dish-shaped or tub-shaped support body.

4. Layer absorber in accordance with one of the preceding claims, characterised in that the layer sequence of the absorber is dimensioned and designed by connecting masses and springs in series in such a manner that a maximum in the absorption curve is produced per mass/spring pair.

5. Layer absorber in accordance with one of the preceding claims, characterised in that resonance chambers (4) or mass/spring pairs are adapted to different resonance frequencies.

6. Layer absorber in accordance with one of the preceding claims, characterised in that at least one spacer is configured as intermediate layer (3a).

7. Layer absorber in accordance with one of the preceding claims, characterised in that the layers (1, 2) and/or the spacers: (3a, 3b) are made of non woven fabric, foam or film.

8. Layer absorber in accordance with one of the preceding claims, characterised in that the thin layers (1, 2) and/or the spacers (3a, 3b) are made of PU (polyurethane elastomer), PET (polyester), PP (polypropylene), PE (polyethylene), ABS (acrylic nitrile/butadiene/styrene terpolymerisat), PAN (polyacrylic nitrile) and/or fibre re-inforced thermoplastics material and/or fibre re-inforced thermosetting plastics material.

9. Layer absorber in accordance with claim 7 or 8, characterised in that the thin layers (1, 2) comprise non woven fabrics formed from fibres of the following materials : PET, PP, carbon, PAN, PI (polyimide) and/or natural fibres.

10. Layer absorber in accordance with one of the claims 7 - 9 , characterised in that thin layers (1, 2) and/or spacers (3a, 3b) are severely compressed.

11. Layer absorber in accordance with one of the preceding claims, characterised in that a spacer (3a, 3b) is configured in one piece with a layer (1, 2).

12. Layer absorber in accordance with claim 11, characterised in that the support body (1) ) with spacer (3b) is configured in one piece and/or edges of the layers (2, 3a) are mounted on the edge (1a) of the support body (1).

13. Layer absorber in accordance with one of the preceding claims, characterised in that a common, in particular diaphragm-like, cover film (5), and/or non woven fabric - spanning the resonance chambers (4) - is disposed over the entire sound absorber on the side facing the incidence of the sound wave.

## Revendications

1. Absorbeur à couches pour l'absorption d'ondes acoustiques transmises par l'air comportant un nombre de couches (1,2) , parmi lesquelles au moins une couche mince (2) d'une épaisseur comprise entre 0, 01 et 5 mm, qui sont maintenueS à distance les unes des autres, caractérisé en ce que d'une part les couches (1, 2) et d'autre part les couches intermédiaires (3a) ou écarteurs (3b), assurant la distance entre celles-ci, présentent des densités et/ou des rigidités différentes, et en ce que les couches intermédiaires (3a) ou écarteurs (3b) sont réalisés et disposés de manière que dans les espaces intermédiaires entre les couches (1, 2) soient formées plusieurs chambres de résonance (4).

2. Absorbeur à couches selon la revendication 1, caractérisé en ce que l'une des couches est formée en tant que couche de support, corps de support ou profilé de support (1) de grande masse et en ce qu'au moins un écarteur (3a, 3b) forme plusieurs chambres de résonance (4) remplies de gaz, entre au moins une couche mince (2) et la couche de support (1).

3. Absorbeur à couches selon la revendication 2, caractérisé en ce que la couche de support (1) est formée en tant que corps de support du type d'une coque ou du type d'un bac.

4. Absorbeur à couches selon l'une des revendications précédentes, caractérisé en ce que la succession des couches de l'absorbeur est dimensionnée et constituée par un montage successif de masses et de ressorts, de manière que la courbe d'absorption présente un maximum par paire masse-ressort.

5. Absorbeur à couches selon l'une des revendications précédentes, caractérisé en ce que des chambres de résonance (4) ou des paires masse-ressort sont accordées sur des fréquences de résonance différentes.

6. Absorbeur à couches selon l'une des revendications précédentes, caractérisé en ce qu'au moins un écarteur est conformé en tant que couche intermédiaire (3a).

7. Absorbeur à couches selon l'une des revendications précédentes, caractérisé en ce que les couches (1, 2) et/ou les écarteurs (3a, 3b) sont faits d'un non-tissé, d'une mousse ou d'un film.

8. Absorbeur à couches selon l'une des revendications précédentes, caractérisé en ce que les couches minces (1, 2) et/ou les écarteurs (3a, 3b) sont en PU (élastomère de polyuréthanne), PET (polyester), PP (polypropylène), PE (polyéthylène), ABS (polymérisat d'acrylnitrile/butadiène styrène), PAN (polyacrylnitrile) et/ou en matière thermoplastique renforcée aux fibres et/ou en matière thermodurcissable renforcée aux fibres.

9. Absorbeur à couches selon la revendication 7 ou 8, caractérisé en ce que les couches minces (1, 2) comportent des non-tissés faits de fibres des matières suivantes: PET, PP, carbone, PAN, PI (polyimide) et/ou en fibres naturelles.

10. Absorbeur à couches selon l'une des revendications 7 à 9, caractérisé en ce que des couches minces (1, 2) et/ou des écarteurs (3a, 3b) sont pressés de manière à devenir durs.

11. Absorbeur à couches selon l'une des revendications précédentes, caractérisé en ce qu'un écarteur (3a, 3b) est formé d'une seule pièce avec une couche (1, 2).

12. Absorbeur à couches selon la revendication 11, caractérisé en ce que le corps de support (1) est réalisé d'une seule pièce avec un écarteur (3b) et/ou des bords des couches (2, 3a) sont fixés sur le bord (1a) du corps de support (1).

13. Absorbeur à couches selon l'une des revendications précédentes, caractérisé en ce qu'un film de couverture (5) commun, en particulier du type d'une membrane et/ou un non-tissé est disposé sur tout l'absorbeur phonique, sur le côté tourné vers l'arrivée du bruit, de manière à recouvrir les chambres de résonance (4).
